# EUROPÄISCHE PATENTSCHRIFT

(11) **EP 0 759 206 B1**
(45) Veröffentlichungstag und Bekanntmachung des Hinweises auf die Patenterteilung: **18.03.1998**
(21) Anmeldenummer: 95918617.2
(22) Anmeldetag: 27.04.1995
(51) Int. Cl.: H01H 23/02, H01H 23/06

(54) **ABGEDICHTETER KIPPSCHALTER MIT LEUCHTANZEIGE**
SEALED ROCKER SWITCH UNIT WITH BUILT-IN LIGHT
INTERRUPTEUR A BASCULE ETANCHE A VOYANT LUMINEUX

(30) Priorität: 07.05.1994 DE 4416273
(43) Veröffentlichungstag der Anmeldung: 26.02.1997
(73) Patentinhaber: ITT Automotive Europe GmbH, 60488 Frankfurt (DE)
(72) Erfinder: FEIN, Berthold, D-74321 Bietigheim-Bissingen (DE); WEBER, Adam, D-74321 Bietigheim-Bissingen (DE)
(86) Internationale Anmeldenummer: EP9501602
(87) Internationale Veröffentlichungsnummer: WO9530993

(56) Entgegenhaltungen:
- EP-A- 0 338 521
- DE-A- 3 151 273
- DE-A- 3 306 219
- DE-A- 4 022 514
- US-A- 4 340 791

## Beschreibung

Für eine Reihe von Einsatzgebieten erweist es sich als notwendig, daß Kippschalter wasserdicht bzw. staubdicht ausgeführt sein müssen. In dem DE-GM 18 04 987 wird ein Vorschlag für eine wasserdichte Lagerung des Kipphebels an dem Gehäusedeckel eines Schalters gemacht. Ein anderer Vorschlag für eine derartige Dichtung läßt sich der DE-GM 71 09 985 entnehmen. Eine weitere an diese Schalter gerichtete Forderung besteht darin, daß sie eine Leuchtanzeige besitzen sollen, die zum einen das Finden des Schalters bei Dunkelheit (Suchfunktion) erleichtern soll und/oder den Schaltzustand des Kippschalters bzw. die mit dem Kippschalter geschaltete Funktion (Funktionsanzeige) anzeigen soll.

In der DE-OS 30 24 510 ist dazu der Vorschlag gemacht, eine Glühlampe in einer gesonderten Kammer des Gehäuses anzuordnen, die von der durch die Schaltkontakte genutzten Kammer abgetrennt ist. Dabei ist die Beleuchtung nur bedingt vor Umwelteinflüssen geschützt, während andererseits sich für das Gehäuse eine vergleichsweise komplizierte Form ergibt.

Die Erfindung geht daher aus von einem Schalter der sich aus dem Oberbegriff des Anspruchs 1 ergebenden Gattung, wie er z.B. aus der US-A-4 340 791 bekannt ist. Aufgabe der Erfindung ist es, einen derartigen Schalter weiter zu verbessern, indem die Form des Gehäuses vereinfacht und die Leuchtkörper besser vor Umwelteinflüssen geschützt werden.

Die Aufgabe wird durch die sich aus dem Anspruchs 1 ergebende Merkmalskombination gelöst. Die Erfindung besteht im Prinzip also darin, die Leuchte selbst mit in die geschlossene Kammer aufzunehmen und das Gehäuse selbst mit einem geeigneten Fenster zu versehen, durch welches der Lichtstrom in den Innenraum der Taste gelangen kann, wo er dann in der üblichen Weise am Boden der Taste angebrachte Symbole oder Fenster ausleuchtet, die zur Information des Bedienungspersonals dienen.

Um den von dem Leuchtkörper abgegebenen Lichtstrom möglichst weitgehend durch das Gehäuse in den Tastenraum abstrahlen zu können, empfiehlt sich in Weiterbildung der Erfindung die Merkmalskombination nach Anspruch 2. Dieses Merkmal ist natürlich auch bei Verwendung mehrerer Leuchten in dem Schalter und auch bei mehreren Leuchten für eine Taste anwendbar. Die angegebene Konstruktion ist darüberhinaus noch sehr platzsparend und schafft durch die steilen seitlichen Domwände zusätzliche Abdichtungsmöglichkeiten, wie weiter unten noch erläutert wird.

Um eine kompliziertere Gießform zu vermeiden und beispielsweise bei der Verwendung mehrerer Leuchtkörper die Funktionsanzeige und/oder Suchanzeige durch bloßen Ausbau oder gedrehten Einbau der Tastenkappe bedarfsweise einsetzen zu können, empfiehlt sich in Weiterbildung der Erfindung die Merkmalskombination nach Anspruch 3.

Um einen starken Helligkeitsunterschied bei der Funktionsbeleuchtung in Abhängigkeit von der geschalteten Funktion zu erhalten, empfiehlt sich in Weiterbildung die Merkmalskombination nach Anspruch 4. Danach kann ein mit der Kappe und mit der Taste verbundener Lichtleiter zum einen eng in die Nähe des zugehörigen Leuchtfensters am Gehäuse und damit in die Nähe des Leuchtkörpers geführt werden, zum anderen aber durch die Schwenkbewegung der Taste von dem Leuchtkörper entfernt werden. Dabei läßt sich der Lichtleiter so anordnen, daß durch die Schwenkbewegung gleichzeitig auch der Eintrittswinkel des Lichtes in dem einen Fall in eine zur Übertragung besonders günstige und in dem anderen Fall zur Übertragung besonders ungünstige Lage gebracht werden kann.

Eine für die zuletzt genannten Forderungen besonders günstige Ausgestaltung für den Lichtleiter läßt sich den Merkmalen nach Anspruch 5 entnehmen. Um an der dem Betrachter zugewandten Fläche der Taste bzw. der Kappe einen besonders stark leuchtenden Lichtanzeigebereich zu erhalten, empfiehlt sich in Weiterbildung der Erfindung die Merkmalskombination nach Anspruch 6. Danach ist der Lichtleiter direkt durch den Boden der Kappe geführt, so daß sein Ende für den Betrachter sichtbar ist. Der Betrachter kann somit den von dem Ende des Lichtleiters abgegebenen Lichtstrom direkt wahrnehmen. Dabei kann der Lichtleiter auch die Seitenkontur eines Symbols haben, so daß dieses Symbol dann im entsprechenden Schaltzustand sehr stark leuchtet.

Um, wie schon erläutert, den in den Lichtleiter übergehenden Lichtstrom in Abhängigkeit von der Lage der Kipptaste stark ändern zu können, empfiehlt sich in Weiterbildung der Erfindung die Merkmalskombination nach Anspruch 7. Um einen zusätzlichen Schutz auch im Anschlußbereich des Schalters zu erhalten, empfiehlt sich in Weiterbildung der Erfindung die Merkmalskombination nach Anspruch 8. Dabei ist der Grundkörper relativ tief in den Innenraum des Gehäuses eingeschoben oder anders ausgedrückt, die Seitenwände des Gehäuses sind über die Seitenfläche der Grundplatte heruntergezogen, um diese seitlich gegen Umwelteinflüsse zu schützen.

Zusätzliche Schutzmaßnahmen können darin bestehen zu verhindern, daß Schadstoffe über die Seitenflächen der Steckkontakte eines in den Anschluß des Schalters einzusteckenden Steckers gelangen. Dazu empfiehlt sich in Weiterbildung die Merkmalskombination nach Anspruch 9. Dabei werden die Steckkontakte des einzusteckenden Steckers sehr sorgfältig voneinander isoliert, was durch entsprechendes Dichtmaterial oder durch Eingießen der Steckkontakte in den Stecker geschehen kann. Dabei kann zusätzlich oder wahlweise auch die Außenkontur des Stekkers gegenüber den heruntergeführten Seitenwänden des Gehäuses durch eine entsprechende Dichtleiste abgedichtet werden, so daß weder Schmutz noch Feuchtigkeit zu den vorzugsweise schneidenförmigen Steckkontakten des Schalters gelangen kann.

Um zu verhindern, daß sich etwa Staub oder Feuchtigkeit auf die Frontfläche des Gehäuses setzen kann und die Lichtdurchlässigkeit der Gehäusefenster bzw. die Dichtung der Taste im Gehäuse negativ beeinflußt, empfiehlt sich in Weiterbildung der Erfindung die Merkmalskombination nach Anspruch 10. Dabei sind in der Frontfläche des Gehäuses Aufnahmeräume vorgesehen, welche die seitlichen Blenden bei der Kippbewegung der Taste einschwenken können. Seitenwände derartiger Räume können beispielsweise durch die Seitenwände der weiter oben beschriebenen Gehäuseausbuchtungen gegeben sein, die zur Aufnahme der Leuchtkörper dienen. Bei eingetauchter Blende ergibt sich somit für Staub oder Wasser ein schwer zu überwindendes Labyrinth. Gleichzeitig kann der Aufnahmeraum zum Sammeln von Schmutz oder Feuchtigkeit dienen, so daß diese nicht zu den hochliegenden Fenstern der Frontfläche des Gehäuses gelangen können.

Eine zusätzliche Maßnahme zum Freihalten der Frontfläche des Gehäuses kann in den Merkmalen nach Anspruch 11 bestehen. Dabei überzieht die Taste die Frontfläche des Gehäuses wie ein Schirm.

Wie weiter oben schon erläutert, ist der erfindungsgemäße Schalter nicht nur zur Aufnahme eines einzigen Leuchtkörpers, sondern auch zur Aufnahme von zwei oder mehr Leuchtkörpern geeignet. Soweit man zwei Leuchtkörper verwendet, empfiehlt sich in Weiterbildung der Erfindung die Merkmalskombination nach Anspruch 12. Danach ist es auch möglich, unterschiedliche Aufgaben mit dem konstruktionsgemäß gleichen Schalter dadurch zu lösen, daß die Taste in unterschiedlichen Stellungen auf den Schalter bzw. die Tastenkappe auf dem Betätiger aufgerastet wird.

Um sicherzustellen, daß der zweite Leuchtkörper eine Suchfunktion stets gut erfüllt, wird in Weiterbildung der Erfindung die Merkmalskombination nach Anspruch 13 vorgeschlagen. Danach sind drei unabhängig von der Schalterstellung im wesentlichen miteinander fluchtende durchsichtige Körper vorgesehen, wobei der erste als Fenster in der Gehäusefront, der zweite als Durchbrechung oder Fenster in dem Betätiger und der dritte als lichtdurchlässiges Symbol oder ebenfalls einfaches, unter Umständen farbig angelegtes Fenster ausgestaltet sind.

Ein Ausführungsbeispiel der Erfindung wird nachfolgend anhand der Zeichnung erläutert. Darin zeigt
- Fig. 1: einen Längsschnitt durch einen erfindungsgemäßen Schalter durch einen erfindungsgemäßen Schalter,
- Fig. 2: einen möglichen Anschlußstecker für einen Schalter nach Fig. 1 und
- Fig. 3: einen Querschnitt durch den Schalter nach Fig. 1.

Die vorliegende Beschreibung geht aus von der DE-OS 30 24 510. Es werden somit nur Merkmale beschrieben, die gegenüber dieser Beschreibung neu und für die vorliegende Erfindung wesentlich sind. Der Schalter nach Fig. 1 besitzt ein Gehäuse 1, dessen angegossenen Seitenwände 2 weit heruntergezogen sind und somit zum Schutz der Anschlußleiste des Grundkörpers 3 dienen. Für die Erfindung besonders wichtig ist, daß das Gehäuse an seinem in Fig. 1 oberen Ende eine durchgehende Frontwand 4 besitzt, die notwendigerweise nur in einem kleinen, sorgfältig abgedichteten Bereich unterbrochen ist, in dem eine Verlängerung der Taste 5 in den Innenraum 6 des Gehäuses 1 ragt.

Der Grundkörper 3 ist von unten her in das Gehäuse 1 eingeschoben und mit diesem verrastet. Durch den Grundkörper und mit diesem vergossen, ragen Kontaktmesser 7, die in an sich bekannter Weise sowohl mit den ortsfesten als auch den beweglichen Kontaktstücken eines Wippkontakts verbunden sind. Die Kontaktmesser sind darüber hinaus noch in geeigneter Form mit zwei Leuchtkörpern 8 und 9 verbunden, wobei der Leuchtkörper 8 zur Funktionsbeleuchtung und der Leuchtkörper 9 zur Suchbeleuchtung dient. Die Lampen sind dabei in mit dem Gehäuse verbundenen Fassungen gehalten. Damit können zum einen die Anschlußleitungen selbst zur Halterung der Leuchtkörper 8,9 dienen. Die Fassungen können aber auch zwischen die Seitenwände zweier Ausbuchtungen 10,11 der Frontwand 4 des Gehäuses 1 eingeklemmt sein. Die Arbeitsweise der Schaltstücke des Schalters entspricht der des in der DE-OS 30 24 510 beschriebenen Schalters und wird daher an dieser Stelle nicht nochmals wiederholt.

Für die Erfindung besonders wichtig ist es, daß die beiden Leuchtkörper 8,9 in den Innenraum des Gehäuses 1 angeordnet und von der durchgehenden Frontwand 4 abgedeckt werden. Damit nun der von den Leuchtkörpern 8,9 abgegebene Lichtstrom auch zur und durch die Taste 5 glangen kann, ist die Frontwand 4 mit zwei Fenstern 12,13 versehen, die kugelförmig gewölbt, durchsichtig und mit dem Gehäuse 1 vergossen sind. In der Frontwand ist die Taste 5 in an sich bekannter Weise (siehe DE-OS 30 24 510 oder DE-AS 12 12 616 bzw. DE-GM 18 04 987) abgedichtet gelagert. Dabei setzt sich die Taste 5 aus einem-Betätiger 14 und einer Kappe 15 zusammen, wobei die Kappe 15 auf den Betätiger 14 aufgerastet ist. Durch die Teilung der Taste 5 ergibt sich eine vereinfachte Gießform sowie die Möglichkeit durch verdrehtes Aufsetzen der Kappe 15 auf den Betätiger 14 den erfindungsgemäßen Schalter für andere Schaltaufgaben einzusetzen.

Besonders vorteilhaft für den Schalter sind die durch die Seitenwände 2 des Gehäuses und den Seitenwänden der Ausbuchtungen 10,11 in der Frontwand gebildeten sackartigen Aufnahmeräume 17,18, da hier möglicher Staub oder mögliche Feuchtigkeit an der Außenfläche der Frontwand 4 gesammelt werden kann. Gleichzeitig können zwei an den Betätiger 14 seitlich angesetzte Blenden 18,19 beim Schwenken der Taste 5 mit ihren Enden in die Aufnahmeräume 16,17 eintauchen und so den Weg für Staub und Wasser zu der Oberfläche der Frontwand 4 versperren. Hierdurch werden zusätzlich die Fenster 12,13 und die Dichtung 20 der Taste 5 gegenüber dem Gehäuse 1 frei von Verschmutzung gehalten. Dabei können die Aufnahmeräume 16,17 auch untereinander durch eine umlaufende Nut miteinander verbunden sein, in die dann eine die Blenden 18,19 miteinander verbindende umlaufende Wand eintaucht.

Mit der Kappe 15 kann ein Lichtleiter 21 verrastet oder vergossen sein. Das Lichtleiterende 22 bildet ein Fenster in der Oberfläche der Kappe 15, welches sehr hell ausgeleuchtet werden kann. Die Kontur des Lichtleiterendes 22 kann gleichzeitig auch als Symbol ausgestaltet sein. Der Schaft 23 des Lichtleiters geht über in eine Schale 24, die das gewölbte Fenster 12 in der Frontwand 4 umgreift und so den dieses Fenster durchdringenden Lichtstrom aufnimmt und über den Schaft 23 an das Lichtleiterende 22 weitergibt. Während in der in Fig. 1 gezeigten Lage der Lichtübergang von dem Fenster 12 zu der Schale 24 und damit zu dem Lichtleiter 21 sehr leicht ist, ist umgekehrt bei einer in Fig. 1 nicht dargestellten zweiten Kippstellung der Taste 5 die Schale von dem Fenster 12 abgehoben und im Winkel zu dieser schräg gestellt. Damit kann das von dem Fenster 12 kommende Licht kaum noch in die Schale 24 eintreten, wodurch der Bedienungsperson aufgrund des dunklen Lichtleiterendes 22 die in Fig. 1 nicht dargestellte Schalterstellung angezeigt wird.

Um dem Bedienungspersonal bei Dunkelheit aber gleichwohl die Lage des Schalters anzeigen zu können, dient der zweite Leuchtkörper 9, dessen Strahlung über das Fenster 13 und eine Ausnehmung 25 (die auch als Fenster ausgestaltet sein kann) im Betätiger 14 sowie ein lichtdurchlässiges Fenster 26 in der Kappe 15 zum Betrachter hin gelangen kann. Das Fenster 26 kann die Kontur eines Symbols haben und in die Kappe 15 eingegossen sein oder aber auch durch eine entsprechende Schwächung des Fensterbereiches 26 lichtdurchlässig sein. Insbesondere empfiehlt es sich aber, die Innenfläche der Kappe 15 durch einen weißen Belag oder eine eingespritzte weiße Schicht, die gleichzeitig noch als Fenster 26 dienen kann, reflektierend auszugestalten.

Fig. 2 zeigt die Möglichkeit der Ausgestaltung eines zur Abdichtung des Schalters gemäß Fig. 1 geeigneten Steckers. Dabei kann der Stecker an dem Steckergehäuse 29 seitlich vorspringende Laschen 30,31 aufweisen, die zum einen in Verbindung mit den Seitenwänden 2 für eine Dichtung zwischen Stecker 28 und der Anschlußleiste des Schalters sorgen und zum anderen eine Verrastung des Steckers 28 in dem Schaltergehäuse 1 ermöglichen. Die Aufnahmekontakte 32 bis 37 können zur verbesserten Dichtung entweder in das Gehäuse 29 eingegossen oder deren Umgebung durch eine Dichtmasse 33 ausgegossen sein.

Bei der symmetrischen Anordnung der Leuchtkörper 8,9 ist insbesondere günstig, daß in der einen Tastenstellung bei auf der Frontwand 4 aufsitzendem Lichtleiter 24 die eingeschaltete Funktion am Lichtleiterende 22 besonders deutlich angezeigt wird. In der anderen Stellung dagegen ist durch das Schwenkendes Fensters 26 zu dem Leuchtkörper 9 hin im ausgeschalteten Zustand der Funktionsbeleuchtung die Suchbeleuchtung besonders gut zu erkennen. Fig. 3 zeigt, wie weiter oben schon erläutert, daß die Blenden 18,19 durch seitliche Wände 38,39 zu einer umlaufenden Wand ausgestaltet werden. Entsprechendes gilt für die Aufnahmeräume 16,17, die, wie aus Fig. 3 ersichtlich, in Längsrichtung des Schalters miteinander verbunden sein können, so daß eine umlaufende Nut 40 entsteht, in die die umlaufende Wand eintaucht.

## Patentansprüche

1. Abgedichteter Kippschalter mit Leuchtanzeige, bei dem eine in der ihr zugewandten Frontwand (4) des Gehäuses (1) schwenkbar und abgedichtet gelagerte Betätigungstaste (5) durch die Frontwand an einem auf das bewegliche Kontaktstück einwirkenden Schwenkhebel angreift, dadurch **gekennzeichnet**, daß an der Taste ein Lichtleiter (21) befestigt ist, der in der einen Kipplage der Taste (5) dem Fenster (12) in der Frontwand (4) gegenüberliegt und das zumindest einen Leuchtkörper (8,9) umschließende Gehäuse (1) eine außerhalb des Lagerungsbereiches durchgehend geschlossene Frontwand (4) besitzt, in der zumindest ein Fenster (12,13) aus lichtdurchlässigem Mateiral dem Leuchtkörper (8,9) gegenüberliegend angeordnet ist.

2. Schalter nach Anspruch 1, dadurch **gekennzeichnet**, daß die Frontwand (4) zumindest eine domartige Ausbuchtung (10,11) aufweist, die an ihrem abstehenden Ende das Fenster (12,13) trägt und welche den Leuchtkörper (8,9) umschließt.

3. Schalter nach Anspruch 1 oder 2, dadurch **gekennzeichnet**, daß die Betätigungstaste (5) einen schwenkbar gelagerten Betätiger (14) aufweist, auf den eine Kappe (15) aufgerastet ist.

4. Schalter nach Anspruch 3, dadurch **gekennzeichnet**, daß der Lichtleiter (21) an der Kappe (15) befestigt ist.

5. Schalter nach einem der vorangegangenen Ansprüche, dadurch **gekennzeichnet**, daß der Lichtleiter (21) mit einem schalenförmigen Endstück (24) versehen ist, welches in der entsprechenden Kipplage der Taste (5) einen das zugehörige Fenster (12) tragenden Abschnitt der Gehäuseausbuchtung (10) umschließt.

6. Schalter nach Anspruch 4 oder 5, dadurch **gekennzeichnet**, daß der Lichtleiter (21) derart in die Kappe (15) eingerastet oder an diese angegossen ist, daß sein in die Stirnwand der Kappe ragendes Ende zur Bedienungsperson hin freiliegt.

7. Schalter nach einem der vorangegangenen Ansprüche, dadurch **gekennzeichnet**, daß der Lichtleiter (21) in seiner Längserstreckungsrichtung schräg zur Längsachse des von der Kappe (15) abgehenden Betätigungshebels (42) angeordnet ist.

8. Schalter nach einem der vorangegangenen Ansprüche, dadurch **gekennzeichnet**, daß der die Schaltkontakte sowie die Anschlußstecker (7) tragende Grundkörper (3) von dem unteren Ende des Gehäuses (1) her in dieses derart eingerastet ist, daß die Seitenwände (2) des Gehäuses die freien Enden der Steckkontakte (7) überragen und Führungswände für einen Anschlußstecker (28) bilden.

9. Schalter nach Anspruch 8, dadurch **gekennzeichnet**, daß die Anschlußdrähte in dem Stecker (28) gegeneinander sowie gegen die Seitenwände (29) des Steckers (28) abgedichtet bzw. mit dem Stecker vergossen sind und/oder daß zwischen dem Stecker (28) und dem Schaltergehäuse (2) eine elastische Dichtleiste vorgesehen ist.

10. Schalter nach einem der vorangegangenen Ansprüche, dadurch **gekennzeichnet**, daß die Kappe (15) oder der Betätiger (14) der Taste (5) mit dem Gehäuse zugewandten Blenden (18,19) versehen ist, die bei der Kippbewegung der Taste in den Blenden zugeordneter Aufnahmeräume (16,17) im Gehäuse (1) eintauchen.

11. Schalter nach einem der vorangegangenen Ansprüche, dadurch **gekennzeichnet**, daß in von oben auf den Schalter gesehener Richtung die Kontur der Taste (5) bzw. der Kappe (15) über die Seitenflächen des Gehäuses (1) übersteht.

12. Schalter nach einem der vorangegangenen Ansprüche, dadurch **gekennzeichnet**, daß in dem Gehäuse ein zweiter Leuchtkörper (9) im wesentlichen symmetrisch zum ersten Leuchtkörper (8) angeordnet ist.

13. Schalter nach einem der vorangegangenen Ansprüche, dadurch **gekennzeichnet**, daß der zweite Leuchtkörper (9) über ein Fenster (13) des Gehäuses (1) und ggf. eine Öffnung (25) im Betätiger (14) in den Innenraum der Taste (5) bzw. der Kappe (15) leuchtet.

## Claims

1. Sealed toggle switch with LED display, in which an actuation key (5) pivoted and sealed in the front wall (4) of the housing (1) facing it, engages through the front wall with a lock-and-release lever acting on the movable contact piece, characterized in that a light guide (21) is attached to the key and is opposite the window (12) in the front wall (4) in one toggle position of the key (5), and the housing (1) surrounding at least one luminous element (8, 9) has a continuous, closed front wall (4) in which at least one window (12, 13) of lightpermeable material is arranged opposite the luminous element (8, 9).

2. Switch as claimed in claim 1,
characterized in that the front wall (4) has at least one dome-like bulge (10, 11) which bears on its protruding end the window (12, 13) and surrounds the luminous element (8, 9).

3. Switch as claimed in claim 1 or 2,
characterized in that the actuation key (5) has a pivot mounted actuator (14) on which a cap (15) is engaged.

4. Switch as claimed in claim 3,
characterized in that the light guide (21) is attached to the cap (15).

5. Switch as claimed in any one of the preceding claims,
characterized in that the light guide (21) is provided with a cup-like end piece (24) which encloses a section of the housing bulge (10) bearing the associated window (12) in the corresponding toggle position of the key (5).

6. Switch as claimed in claim 4 or claim 5,
characterized in that the light guide (21) is engaged in the cap (15) or is cast to it so that its end extending into the front wall of the cap is exposed to the operator.

7. Switch as claimed in any one of the preceding claims,
characterized in that the light guide (21) in its longitudinal direction is positioned at an inclination to the longitudinal axis of the actuator lever (42) branching off from the cap (15).

8. Switch as claimed in any one of the preceding claims,
characterized in that the base element (3) bearing the switch contacts and the connector plugs (7) engages from the lower end of the housing (1) with the housing in such a manner that the side walls (2) of the housing extend past the free ends of the plug-in contacts (7) and form guide walls for a connection plug (28).

9. Switch as claimed in claim 8,
characterized in that the connection wires in the plug (28) are sealed relative to each other and to the side walls (29) of the plug (28), or are cast with the plug, and/or in that an elastic sealing strip is provided between the plug (28) and the switch housing (2).

10. Switch as claimed in any one of the preceding claims,
characterized in that the cap (15) or the actuator (14) of the key (5) includes covers (18, 19) facing the housing, which, during the toggle motion of the key, enter into receiving spaces (16, 17) assigned to the covers in the housing (1).

11. Switch as claimed in anyone of the preceding claims,
characterized in that in the viewing direction from above on the switch, the contour of the key (5) and/or of the cap (15) protrudes across the side surfaces of the housing (1).

12. Switch as claimed in any one of the preceding claims,
characterized in that in the housing, a second luminous element (9) is located essentially symmetrically to the first luminous element (8).

13. Switch as claimed in any one of the preceding claims,
characterized in that the second luminous element (9) illuminates the interior space of the key (5) and/or the cap (15) by way of a window (13) of the housing (1 and possibly by means of an opening (25) in the actuator (14).

## Revendications

1. Interrupteur basculant étanche à voyant lumineux, dans lequel une touche d'actionnement (5) montée d'une manière bas culante et étanche dans la paroi frontale (4) du boîtier (1) tournée vers cette touche, exerce son action, en traversant la paroi frontale, sur un levier basculant agissant sur la partie mobile de contact, caractérisé en ce qu'il est prévu, fixé sur la touche, un guide de lumière (24) qui, dans l'une des positions de basculement de la touche (5), fait face à la fenêtre (12) ménagée dans la paroi frontale (4) et en ce que le boîtier (1), qui entoure au moins un élément d'éclairage (8, 9), comporte une paroi frontale (4) qui est fermée d'une manière continue en dehors de la zone de montage à palier et dans laquelle au moins une fenêtre (12, 13) en matière transparente à la lumière est disposée en faisant face à l'élément d'éclairage (8, 9).

2. Interrupteur suivant la revendication 1, caractérisé en ce que la paroi frontale (4) comporte au moins une partie bombée (10, 11) en forme de dôme qui porte la fenêtre (12, 13) à son extrémité située à distance et qui entoure l'élément d'éclairage (8, 9).

3. Interrupteur suivant la revendication 1 ou 2, caractérisé en ce que la touche d'actionnement (5) comporte un actionneur (14) monté basculant sur lequel un capuchon (15) est fixé par enclenchement.

4. Interrupteur suivant la revendication 3, caractérisé en ce que le guide de lumière (21) est fixé au capuchon (15).

5. Interrupteur suivant l'une des revendications précédentes, caractérisé en ce que le guide de lumière (21) est pourvu d'une partie d'extrémité (24) en forme de cuvette qui, dans la position appropriée de basculement de la touche (5), entoure une section de la partie bombée de boîtier (10) qui porte la fenêtre (12) associée.

6. Interrupteur suivant la revendication 4 ou 5, caractérisé en ce que le guide de lumière (21) est fixé par enclenchement dans le capuchon (15) ou est placé sur ce dernier à la coulée, de façon telle que son extrémité faisant saillie dans la paroi frontale du capuchon est disposée librement vis-à-vis de la personne desservant l'interrupteur.

7. Interrupteur suivant l'une des revendications précédentes, caractérisé en ce que le guide de lumière (21) est disposé, suivant sa direction d'étendue longitudinale, d'une manière inclinée par rapport à l'axe longitudinal du levier d'actionnement (42) s'écartant du capuchon (15).

8. Interrupteur suivant l'une des revendications précédentes, caractérisé en ce que le corps de base (3) portant les contacts de commutation et les lames de connexion (7) est monté par enclenchement dans ce corps de base à partir de l'extrémité inférieure du boîtier (1), d'une façon telle que les parois latérales (2) du boîtier font saillie par rapport aux extrémités libres des contacts d'enfichage (7) et forment des parois de guidage pour une prise de raccordement (28).

9. Interrupteur suivant la revendication 8, caractérisé en ce que les fils de connexion sont placés à la coulée dans la prise (28) d'une manière étanche les uns par rapport aux autres et par rapport aux parois latérales (29) de la prise (28), ou mis en place avec la prise à la coulée, et/ou en ce qu'une barrette élastique d'étanchéité est prévue entre la prise (28) et le boîtier d'interrupteur (2).

10. Interrupteur suivant l'une des revendications précédentes, caractérisé en ce que le capuchon (15) ou l'actionneur (14) de la touche (5) est pourvu d'écrans (18, 19) tournés vers le boîtier qui, lors du mouvement de basculement de la touche, s'enfoncent dans des espaces de logement (16, 17) ménagés dans le boîtier (1) et associés aux écrans.

11. Interrupteur suivant l'une des revendications précédentes, caractérisé en ce que, vu d'en haut vers l'interrupteur, le contour de la touche (5) ou du capuchon (15) fait saillie au-delà des surfaces latérales du boîtier (1).

12. Interrupteur suivant l'une des revendications précédentes, caractérisé en ce qu'un second élément d'éclairage (9) est disposé dans le boîtier d'une manière essentiellement symétrique par rapport au premier élément d'éclairage (8).

13. Interrupteur suivant l'une des revendications précédentes, caractérisé en ce que le second élément d'éclairage (9) éclaire dans la cavité de la touche (5), plus précisément du capuchon (15), par une fenêtre (13) du boîtier (1) et éventuellement une ouverture (25) ménagée dans l'actionneur (14).
